# EUROPÄISCHE PATENTSCHRIFT

(11) **EP 3 219 860 B1**
(45) Veröffentlichungstag und Bekanntmachung des Hinweises auf die Patenterteilung: **18.09.2019**
(21) Anmeldenummer: 16002710.8
(22) Anmeldetag: 20.12.2016
(51) Int. Cl.: E03C 1/084

(54) **STRAHLREGLER**
BEAM CONTROLLER
RÉGULATEUR DE JET

(30) Priorität: 14.03.2016 DE 202016001630 U
(43) Veröffentlichungstag der Anmeldung: 20.09.2017
(73) Patentinhaber: Neoperl GmbH, 79379 Müllheim (DE)
(72) Erfinder: Tempel, Marc, 79111 Freiburg (DE)
(74) Vertreter: Börjes-Pestalozza, Henrich

(56) Entgegenhaltungen:
- EP-A2- 2 180 102
- DE-A1- 10 149 335
- DE-A1-102012 021 361
- DE-U1- 20 215 272

## Beschreibung

Die Erfindung betrifft einen Strahlregler mit einem, an einem sanitären Wasserauslauf montierbaren Strahlreglergehäuse, in dem ein Strahlzerleger vorgesehen ist, der Durchflusslöcher aufweist, die das durch das Strahlreglergehäuse durchströmende Wasser in Einzelstrahlen aufteilen, sowie mit auf der Abströmseite des Strahlzerlegers angeordneten Einsetzteilen, die jeweils eine Gitter- oder Netzstruktur aus, einander kreuzenden Stegen aufweisen, welche Stege zwischen sich Durchströmöffnungen umgrenzen, wobei der lichte Lochquerschnitt der im Strahlzerleger vorgesehenen Durchflusslöcher im Vergleich zum lichten Öffnungsquerschnitt der Durchströmöffnungen wenigstens eines der Einsetzteile größer ist.

Man kennt bereits sogenannte belüftete Strahlregler, die am Wasserauslauf einer sanitären Auslaufarmatur montiert werden, um dort das austretende Wasser zu einem homogenen, nicht-spritzenden und perlend-weichen Wasserstrahl zu formen. Die vorbekannten belüfteten Strahlregler weisen im Inneren ihres Strahlreglergehäuses einen vorzugsweise als Lochplatte ausgebildeten Strahlzerleger auf, der das durchströmende Wasser in eine Vielzahl von Einzelstrahlen aufteilt. Da das durchströmende Wasser im Bereich des Strahlzerlergers durch die Verengung des Durchflussquerschnitts beschleunigt wird, entsteht auf der Abströmseite des Strahlzerlegers ein Unterdruck, mit dessen Hilfe die zum Durchmischen und Belüften des durchströmenden Wassers benötigte Umgebungsluft in das Gehäuseinnere des Strahlreglergehäuses eingesaugt wird. Diese Umgebungsluft kann durch Belüftungsöffnungen in das Gehäuseinnere eintreten, die entweder an der abströmseitigen Gehäusestirnseite oder am Gehäuseumfang des Strahlreglergehäuses vorgesehen sind.

Aus der DE 101 49 335 A1 ist bereits ein Strahlregler der eingangs erwähnten Art vorbekannt, der mit seinem Strahlreglergehäuse am Wasserauslauf einer sanitären Auslaufarmatur montierbar ist. Das Strahlreglergehäuses des vorbekannten Strahlreglers ist hülsenförmig ausgebildet und über Filmscharniere einstückig mit weiteren platten- oder scheibenförmigen Bestandteilen des Strahlreglers verbunden, die in das Hülseninnere des Strahlreglergehäuses eingesetzt werden. Dabei sind zumindest zwei dieser scheibenförmigen Bestandteile als Gitterstrukturen ausgebildet, die von der dem Strahlzerleger abgewandten Gehäusestirnseite aus in das Strahlreglergehäuse einsetzbar und deshalb auf der Abströmseite des Strahlzerlegers angeordnet sind. Diese Gitter- oder Netzstrukturen der abströmseitig angeordneten Bestandteile weisen Stege auf, die zwischen sich Durchströmöffnungen umgrenzen.

Aus der DE 202 15 272 U kennt man bereits einen Strahlregler, dessen Strahlreglergehäuse in zwei lösbar miteinander verbindbare Gehäuseteile unterteilt ist. Dabei ist das zuströmseitige Gehäuseteil mit einem Strahlzerleger fest und unlösbar verbunden, der eine Mehrzahl von Durchflusslöchern hat. In das abströmseitige Gehäuseteil sind von der der abströmseitigen Gehäusestirnfläche abgewandten Stirnseite aus mehrere Einsetzteile einsetzbar, die einer Gitter- oder Netzstruktur aus, einander an Kreuzungsknoten kreuzenden Stegen aufweisen, welche Stege zwischen sich Durchströmöffnungen umgrenzen. Dabei ist der lichte Lochquerschnitt der im Strahlzerleger vorgesehenen Durchflusslöcher im Vergleich zu den Durchströmöffnungen der Einsetzteile wesentlich kleiner ausgebildet, weil das durchströmende Wasser in den vergleichsweise kleinen Durchflusslöchern des Strahlzerlegers eine Geschwindigkeitserhöhung erfahren soll, durch die auf der Abströmseite des Strahlzerlegers ein Unterdruck erzeugt wird. Mithilfe dieses Unterdrucks wird Umgehungsluft durch Belüftungsöffnungen am Gehäuseumfang des Strahlreglergehäuses in das Strahlreglergehäuse eingesaugt, welche Umgebungsluft in den den Strahlzerlegern nachfolgenden Einsetzteilen mit dem durchströmenden Wasser vermischt und zu einem homogenen, perlen-weichen Auslaufstrahl geformt wird.

Aus der EP 2 180 102 A1 ist ein vergleichbar aufgebauter Strahlregler vorbekannt, dessen Strahlreglergehäuse mit den im Gehäuseinneren vorgesehenen strahlformenden Bestandteilen einen langestreckten Querschnitt zur Erzeugung eines unrund austretenden Flachstrahls hat.

Da das durchströmende Wasser in diesen belüfteten Strahlreglern mit Umgebungsluft angereichert wird, verliert das austretende Wasser sein kristallklares Erscheinungsbild und kann in keimbelasteten Umgebungen auch mit Keimen angereichert sein.

Man hat daher auch sogenannte unbelüftete Strahlregler geschaffen, die in ihrem Strahlreglergehäuse meist nur einen sternförmigen Einsatz aufweisen, der das austretende Wasser lediglich zu einem homogenen, nicht-spritzenden Wasserstrahl formen soll. Da das Wasser ansonsten nahezu ungebremst aus solchen unbelüfteten Strahlreglern austritt, wird in diesen unbelüfteten Strahlreglern meist ein harter voluminöser Wasserstrahl geformt.

Es besteht daher die Aufgabe, einen Strahlregler der eingangs erwähnten Art zu schaffen, der einen homogenen, nicht-spritzenden und weichen Wasserstrahl formt, ohne dass deshalb das austretende Wasser zwangsläufig mit Umgebungsluft angereichert werden müsste.

Die erfindungsgemäße Lösung dieser Aufgabe besteht bei dem Strahlregler der eingangs erwähnten Art darin, dass die Stege an Kreuzungsknoten kreuzend angeordnet sind, und dass der lichte Lochquerschnitt der Durchflusslöcher im Vergleich zum lichten Öffnungsquerschnitt der Durchströmöffnungen mehr als 50 % größer ist.

Der erfindungsgemäße Strahlregler weist ein Strahlreglergehäuse auf, das an einem sanitären Wasserauslauf montierbar oder montiert ist. Ein solcher sanitärer Wasserauslauf kann beispielsweise der Wasserauslauf einer sanitären Auslaufarmatur oder auch eine Duschbrause sein, in welcher Duschbrause der erfindungsgemäße Strahlregler eingesetzt ist, um dort auch einen zentralen Strahl zu formen. In dem Strahlreglergehäuse ist ein Strahlzerleger vorgesehen, der Durchflusslöcher hat, welche das durch das Strahlreglergehäuse durchströmende Wasser in Einzelstrahlen aufteilen. In Abströmrichtung des Strahlzerlegers sind Einsetzteile vorgesehen, die jeweils eine Gitter- oder Netzstruktur aus einander an Kreuzungsknoten kreuzenden Stegen aufweisen, die zwischen sich Durchströmöffnungen umgrenzen. Die im Strahlzerleger erzeugten Einzelstrahlen werden in den Einsetzteilen wieder vermischt und zusätzlich abgebremst, so dass die Bildung eines weichen Wasserstrahles begünstigt wird. Erfindungsgemäß ist vorgesehen, dass der lichte Lochquerschnitt der Durchflusslöcher im Vergleich zum lichten Öffnungsquerschnitt der Durchströmöffnungen mehr als 50 % größer ist. Auf diese Weise wird eine übermäßige Beschleunigung des Wassers im Strahlzerleger vermieden, die andernfalls den Wasserstrahl schnell und hart austreten lassen könnte. Im erfindungsgemäßen Strahlregler wird also das Wasser zu einem homogenen, nicht-spritzenden und weichen Wasserstrahl geformt, ohne dass deshalb das Wasser im Strahlreglergehäuse zwangsläufig mit Umgebungsluft angereichert werden müsste.

Um den lichten Lochquerschnitt der im Strahlzerleger vorgesehenen Durchflusslöcher im Vergleich zum lichten Öffnungsquerschnitt der Durchströmöffnungen des wenigstens einen Einsetzteiles deutlich größer auszugestalten, ist es vorteilhaft, wenn der lichte Lochquerschnitt der Durchflusslöcher im Vergleich zum lichten Öffnungsquerschnitt der Durchströmöffnungen mehr als doppelt so groß ist.

Der erfindungsgemäße Strahlregler könnte zwar auch als belüfteter Strahlregler ausgestaltet sein, bei dem das durchströmende Wasser mit Umgebungsluft durchmischt und angereichert wird. Die bevorzugte Ausführungsform gemäß der Erfindung sieht jedoch vor, dass der Strahlregler als laminarer, d. h. unbelüfteter Strahlregler ausgebildet ist, bei dem das durchströmende Wasser nicht durch Umgebungsluft angereichert und durchmischt wird, und dass das Strahlreglergehäuse hülsenförmig und an seinem Gehäuseumfang lochfrei ausgestaltet ist.

Um den erfindungsgemäßen Strahlregler am Wasserauslauf einer sanitären Auslaufarmatur montieren zu können, kann dieser Strahlregler in ein hülsenförmiges Auslaufmundstück eingesetzt werden, das anschließend beispielsweise mit einem Außen- oder Innengewinde an einem korrespondierenden Innen- oder Außengewinde am Auslaufende der sanitären Auslaufarmatur befestigt werden kann. Der Herstellungsaufwand wird jedoch deutlich reduziert, wenn der Strahlregler am Gehäuseaußenumfang seines Strahlreglergehäuses ein Außengewinde hat, mit welchem Außengewinde das Strahlreglergehäuse selbst in ein Innengewinde am Wasserauslauf der sanitären Auslaufarmatur vorzugsweise lösbar einschraubbar ist. Bei diesem Ausführungsbeispiel kann auf ein zusätzliches Auslaufmundstück verzichtet werden. Darüber hinaus ist es bei dieser Ausführungsform möglich, den Strahlregler derart im Wasserauslauf der sanitären Auslaufarmatur zu befestigen, dass dieser mit sei ner Abströmseite nicht oder allenfalls nur wenig über den stirnseitigen Auslaufrand der sanitären Auslaufarmatur übersteht.

Um unerwünschte Leckageströme im Ringspalt zwischen dem Gehäuseaußenumfang des Strahlreglergehäuses einerseits und dem Innenumfang am Wasserauslauf der sanitären Auslaufarmatur andererseits zu vermeiden, ist es vorteilhaft, wenn das Strahlreglergehäuse radial abgedichtet ist und wenn am Gehäuseaußenumfang des Strahlreglergehäuses eine nutförmige Dichtring-Aufnahme für einen Dichtring vorgesehen ist. Ist das Strahlreglergehäuse gegenüber dem Wasserauslauf radial abgedichtet, kann auf einen Ringabsatz im Inneren des Wasserauslaufs verzichtet werden, der mit einem zusätzlichen Herstellungsaufwand verbunden wäre.

Die Montage des erfindungsgemäßen Strahlreglers wird wesentlich erleichtert, wenn die Dichtringaufnahme zwischen dem abströmseitigen Umfangsrand des Gehäuseaußenumfangs und dem Außengewinde angeordnet ist. Somit lässt sich der Strahlregler mit dem an seinem Gehäuseaußenumfang vorgesehenen Außengewinde zunächst noch leicht in das Innengewinde im Wasserauslauf der sanitären Auslaufarmatur einschrauben, bevor der Dichtring das weitere Einschrauben erschweren kann.

Zusätzlich oder stattdessen kann es vorteilhaft sein, wenn das Strahlreglergehäuse gegenüber dem Wasserauslauf der sanitären Auslaufarmatur axial abgedichtet ist und wenn dazu zwischen dem zuströmseitigen Stirnumfangsrand des Strahlreglergehäuses und einem benachbarten Ringabsatz im Wasserauslauf der sanitären Auslaufarmatur eine Ringdichtung vorgesehen ist.

Um die Bildung eines besonders weichen austretenden Wasserstrahls im erfindungsgemäßen Strahlregler zu begünstigen, ist es vorteilhaft, wenn in das Strahlreglergehäuse zumindest zwei und vorzugsweise vier Einsetzteile eingesetzt sind.

Das durch den erfindungsgemäßen Strahlregler durchströmende Wasser muss die Einsetzteile nahezu labyrinthartig durchströmen, wenn die Einsetzteile in Strömungsrichtung einander unmittelbar folgen. Sind die Einsetzteile in Strömungsrichtung in unmittelbarer Folge zueinander angeordnet, wird das durchströmende Wasser an den Stegen der einander folgendenEinsetzteile besonders gut durchmischt und abgebremst.

Eine besonders vorteilhafte Weiterbildung gemäß der Erfindung sieht vor, dass die Gitterstruktur von zumindest zwei der Einsetzteile durch zwei Scharen einander kreuzender und im Winkel zueinander, vorzugsweise im rechten Winkel zueinander angeordneter Stege gebildet sind. Eine solche Gitterstruktur begünstigt die gute Durchmischung des durch die benachbarten Einsetzteile strömenden Wassers.

Um sicherzustellen, dass das durch die Durchströmöffnungen eines der Einsetzteile strömende Wasser an den Stegen eines in Strömungsrichtung nachfolgenden Einsetzteilesnoch zusätzlich aufgeteilt, abgebremst und verwirbelt wird, ist es zweckmäßig, wenn die Gitterstrukturen von zumindest zwei, vorzugsweise benachbarten Einsetzteilen im Winkel von insbesondere 45° zueinander angeordnet sind und wenn in der Flucht der Durchströmöffnungen des zuströmseitigen Einsetzteiles die Stege eines demgegenüber abströmseitigen Einsetzteiles angeordnet sind.

Um zu vermeiden, dass die in das Strahlreglergehäuse eingesetzten Einsetzteile unbeabsichtigt in Richtung zur Zuströmseite des Strahlreglergehäuses verschoben und aus ihrer Position gebracht werden, ist es zweckmäßig, wenn die abströmseitige Stirnfläche des Strahlreglers als Gitter- oder Netzstruktur ausgebildet ist und wenn diese Gitter- oder Netzstruktur an das Strahlreglergehäuse einstückig angeformt ist. Eine an das Strahlreglergehäuse einstückig angeformte und die abströmsetige Stirnfläche des Strahlreglers bildende Gitter- oder Netzstruktur schützt die im Inneren des Strahlreglergehäuses befindlichen Bestandteile gegen ein unbeabsichtigtes Verschieben entgegen der Durchströmrichtung und gegen Vandalismus.

Eine bevorzugte Ausführungsform, welche die Bildung eines homogen austretenden Wasserstrahls begünstigt, sieht vor, dass die an das Strahlreglergehäuse einstückig angeformte Netzstruktur durch radiale Stege gebildet ist, die sich an Kreuzungsknoten mit konzentrischen Stegen kreuzen.

Die Bildung eines homogenen Wasserstrahls wird begünstigt, wenn die Durchflusslöcher des Strahlzerlegers auf wenigstens einer Kreisbahn und vorzugsweise auf zumindest zwei konzentrischen Kreisbahnen angeordnet sind.

Der Strahlzerleger des erfindungsgemäßen Strahlreglers kann vollständig, auch in seinem zentralen Bereich, mit Durchflusslöchern versehen sein.

Um das durch den erfindungsgemäßen Strahlregler durchströmende Wasser besonders wirkungsvoll abbremsen und zu einem weich austretenden Wasserstrahl formen zu können, ist es jedoch vorteilhaft, wenn die auf wenigstens einer Kreisbahn angeordneten Durchflusslöcher eine zentrale lochfreie Prallfläche umgrenzen, die auf der zuströmseitigen Stirnfläche des Strahlzerlegers angeordnet ist. Das auf diese lochfreie Prallfläche anströmende Wasser wird radial nach außen hin umgelenkt, um anschließend von dort in die Durchflusslöcher des Strahlzerlegers einzuströmen. Das gegebenenfalls auch mehrfache Umlenken des anströmenden Wassers im Bereich der Prallfläche sorgt für eine Verwirbelung dieses Wasserstroms, der für eine zusätzliche Entschleunigung sorgt.

Eine bevorzugte Weiterbildung gemäß der Erfindung sieht vor, dass zwischen den die Prallfläche umgrenzenden Durchflusslöchern und der zentralen Prallfläche wenigstens eine umlaufende Ringwandung vorgesehen ist, die an die zuströmseitige Stirnfläche des Strahlzerlegers einstückig angeformt ist. Durch diese wenigstens eine umlaufende Ringwandung wird das anströmende Wasser im Bereich der Prallfläche geringfügig angestaut und zusätzlich entschleunigt. Das auf der Prallfläche nach außen umgelenkte Wasser trifft zunächst auf der Ringwandung auf, bevor es nach Umströmen der Ringwandung anschließend in die außenliegenden Durchflusslöcher des Strahlzerlegers einströmen kann. Dieser Strömungsverlauf bewirkt eine wirkungsvolle Reduktion der Wassergeschwindigkeit im Bereich der Zuströmseite des Strahlzerlegers.

Eine besonders einfache und vorteilhafte Ausführungsform gemäß der Erfindung sieht vor, dass der Außenumfang der Einsetzteile und gegebenenfalls auch des Strahlzerlegers jeweils durch eine Ringwand gebildet ist und dass die benachbarten Bestandteile des Strahlreglers mit ihren Ringwandungen aufeinanderliegend in das Strahlreglergehäuse eingesetzt sind. Weisen die Einsetzteile und gegebenenfalls auch der Strahlzerleger jeweils eine solche außenliegende Ringwand auf, können die Gitter- oder Netzstrukturen der Einsetzteile und gegebenenfalls auch der Strahlzerleger mit seinen Durchflusslöchern auf einfache Weise in einem definierten Abstand zueinander angeordnet und gesichert werden.

Um Wasser einzusparen und um das pro Zeiteinheit durchströmende Wasservolumen zu reduzieren, kann es vorteilhaft sein, wenn dem Strahlregler eine Durchflussdrossel oder ein Durchflussmengenregler zuströmseitig vorgeschaltet ist.

Da das Wasser in der Durchflussdrossel oder im Durchflussmengenregler eine zusätzliche Beschleunigung erfährt, ist es vorteilhaft, wenn das durch die Durchflussdrossel oder den Durchflussmengenregler ausströmende Wasser auf die Prallfläche abströmt, wo das Wasser wieder wirkungsvoll entschleunigt werden kann.

Damit die im Wasserstrom mitgerissenen Schmutzpartikel oder Kalkablagerungen sich nicht im Inneren des erfindungsgemäßen Strahlreglers festsetzen und dessen Funktion beeinträchtigen können, ist es vorteilhaft, wenn dem Strahlregler ein Vorsatzsieb zuströmseitig vorgeschaltet ist.

Dabei wird auch die ordnungsgemäße Funktion der Drossel oder des Durchflussmengenreglers sichergestellt, wenn die Drossel oder der Durchflussmengenregler zwischen dem Vorsatzsieb und dem Strahlregler angeordnet sind.

Damit der erfindungsgemäße und gegebenenfalls mit Vorsatzsieb, Drossel oder Durchflussmengenregler kombinierte Strahlregler bis zu seiner Verwendung bequem gelagert und transportiert werden kann, ohne dass wesentliche Bestandteile verloren gehen, ist es zweckmäßig, wenn der Strahlregler, das Vorsatzsieb und/oder die Drossel beziehungsweise der Durchflussmengenregler zu einer sanitären Einsetzeinheit lösbar miteinander verbindbar, vorzugsweise lösbar miteinander verrastbar, sind.

Damit die auf der Zuströmseite des Strahlreglers vorgesehenen Bestandteile, nämlich Vorsatzsieb, Drossel oder Durchflussmengenregler, gut gegen den anströmenden Wasserdruck gesichert sind und damit in diesem Bereich nicht unerwünschte Störgeräusche entstehen können, ist es vorteilhaft, wenn der Stift das Vorsatzsieb, die Drossel oder den Durchflussmengenregler abstützt.

Eine bevorzugte Ausführungsform gemäß der Erfindung sieht vor, dass die Drossel oder der Durchflussmengenregler einen zentralen Drossel- oder Regelkern aufweisen und dass der Drossel- oder Regelkern von einer Umfangswand umgriffen ist, die zwischen sich und dem Drossel- oder Regelkern wenigstens einen Durchflussspalt begrenzt.

Damit der Durchflussmengenregler das durchströmende Wasservolumen auf einfache (mechanische) Weise auf einen festgelegten Maximalwert begrenzen und einregeln kann, ist es vorteilhaft, wenn der Durchflussmengenregler mindestens einen Drosselkörper aus elastischem Material hat, der den Regelkern umgreift, wenn am Regelkern oder an der Umfangswand eine aus einander abwechselnden Ausformungen und Einformungen gebildete Regelprofilierung vorgesehen ist und wenn zwischen dem Drosselkörper und der Regelprofilierung ein Steuerspalt vorgesehen ist, der sich unter dem Druck des durchströmenden Wassers derart verändert, dass der Durchflussmengenregler das pro Zeiteinheit durchströmende Wasservolumen druckunabhängig auf einen Maximalwert einregelt.

Wie bereits oben beschrieben wurde, ist es zweckmäßig, wenn die Gitterstrukturen von zumindest zwei, vorzugsweise benachbarten Einsetzteilen im Winkel zueinander angeordnet sind und wenn in der Flucht der Durchströmöffnungen des zuströmseitigen Einsetzteiles die Stege eines demgegenüber abströmseitigen Einsetzteiles angeordnet sind. Um dabei die Orientierung der Gitterstrukturen der zumindest zwei, vorzugsweise benachbarten Einsetzteile festzulegen und sicherzustellen, ist es vorteilhaft, wenn diese zumindest zwei benachbarten Einsetzteile drehgesichert in das Strahlreglergehäuse eingesetzt sind.

Eine bevorzugte Weiterbildung gemäß der Erfindung sieht vor, dass zwischen dem Gehäuseinnenumfang des Strahlreglergehäuses einerseits und wenigstens zwei benachbarten Einsetzteilen, andererseits eine Drehsicherung vorgesehen ist. Dabei ist es vorteilhaft, wenn die Drehsicherung wenigstens eine am Gehäuseinnenumfang vorgesehene Aus- oder Einformung hat, die mit einer Ein- oder Ausformung an zumindest einem Einsetzteil und insbesondere an dessen Ringwand zusammenwirkt. Durch diese Drehsicherung wird die gewünschte Orientierung der Gitter- oder Netzstruktur dieses zumindest einen Einsetzteiles gegen ein unbeabsichtigtes Verdrehen festgelegt.

Die die Gitter- oder Netzstruktur wenigstens eines Einsetzteiles bildenden Stege können in etwa parallelen Ebenen angeordnet sein, derart, dass die Stege an ihren einander zugewandten Stegseiten miteinander einstückig verbunden sind. Eine bevorzugte Ausführungsform gemäß der Erfindung, welches die möglichst platzsparende und insbesondere flache Ausgestaltung des erfindungsgemäßen Strahlreglers begünstigt, sieht demgegenüber vor, dass die die Gitter- oder Netzstruktur wenigstens eines Einsetzteiles bildenden und einander an Kreuzungsknoten kreuzenden Stege etwa in einer Ebene angeordnet sind.

Der erfindungsgemäße Strahlregler kann bei Bedarf auch insbesondere in einem zentralen Bereich einer Duschbrause angeordnet sein, um dort auch einen zentralen Wasserstrahl zu formen. Bevorzugt wird jedoch eine Ausführungsform, bei welcher der sanitäre Wasserauslauf als Wasserauslauf einer sanitären Auslaufarmatur ausgebildet ist.

Weiterbildungen gemäß der Erfindung ergeben sich aus der nachfolgenden Figurenbeschreibung in Verbindung mit den Ansprüchen sowie der Zeichnung. Nachstehend wird die Erfindung anhand bevorzugter Ausführungsbeispiele noch näher beschrieben.

Es zeigt:
- Fig. 1: einen am Wasserauslauf einer sanitären Auslaufarmatur montierbaren Strahlregler, in einem Längsschnitt, der zuströmseitig mit einem Vorsatz- oder Filtersieb zu einer sanitären Einsetzeinheit lösbar verbunden ist,
- Fig. 2: den Strahlregler aus Fig. 1 in einer Seitenansicht,
- Fig. 3: den Strahlregler aus den Fig. 1 und 2 in einer perspektivischen Draufsicht auf seine Zuströmseite,
- Fig. 4: den Strahlregler aus den Fig. 1 bis 3 in einer auseinandergezogenen perspektivischen Einzelteildarstellung, wobei die Einzelteile hier von der Zuströmseite aus betrachtet dargestellt sind,
- Fig. 5: den Strahlregler aus den Fig. 1 bis 4 in einer auseinandergezogenen perspektivischen Einzelteildarstellung, wobei die Einzelteile hier von der Abströmseite aus betrachtet dargestellt sind,
- Fig. 6: eine ebenfalls in einem Längsschnitt gezeigte sanitäre Einsetzeinheit, die aus einem zuströmseitigen Vorsatz- oder Filtersieb, einem abströmseitig angeordneten Strahlregler gemäß den Fig. 1 bis 5 sowie einem dazwischen angeordneten Durchflussmengenregler gebildet ist,
- Fig. 7: die sanitäre Einsetzeinheit gemäß Fig. 6 in einer Seitenansicht,
- Fig. 8: die sanitäre Einsetzeinheit aus den Fig. 6 und 7 in einer perspektivischen Draufsicht auf ihre Zuströmseite, und
- Fig. 9: die sanitäre Einsetzeinheit aus den Fig. 6 bis 8 in einer auseinaridergezogenen perspektivischen Einzelteildarstellung.

In den Fig. 1 bis 9 ist ein Strahlregler in zwei Ausführungen 1, 10 dargestellt. Die Strahlregler 1, 10 weisen ein Strahlreglergehäuse 2 auf, das am Wasserauslauf einer sanitären Auslaufarmatur montierbar ist. In dem Strahlreglergehäuse 2 ist ein Strahlzerleger 3 vorgesehen, der Durchflusslöcher 4 hat, welche das durch das Strahlreglergehäuse 2 durchströmende Wasser in Einzelstrahlen aufteilen. In Abströmrichtung des Strahlzerlegers 3 sind Einsetzteile 5, 6, 7, 8 vorgesehen, die jeweils eine Gitter- oder Netzstruktur 9 aus einander an Kreuzungsknoten 11 kreuzenden Stegen 12, 13 aufweisen, die zwischen sich Durchströmöffnungen 14 umgrenzen. Die im Strahlzerleger 3 erzeugten Einzelstrahlen werden in den Einsetzteilen 5, 6, 7, 8 wieder vermischt und zusätzlich abgebremst, so dass die Bildung eines weichen Wasserstrahles begünstigt wird. Dabei ist der lichte Lochquerschnitt eines jeden der im Strahlzerleger 3 vorgesehenen Durchflusslöcher 4 im Vergleich zum lichten Öffnungsquerschnitt jedes einzelnen der Durchströmöffnungen 14 wenigstens eines der Einsetzteile 5, 6, 7, 8 und vorzugsweise aller Einsetzteile größer ausgebildet. Dabei ist der lichte Lochquerschnitt der Durchflusslöcher 4 im Vergleich zum lichten Öffnungsquerschnitt der Durchströmöffnungen 14 mehr als 50 % und hier mehr als doppelt so groß ausgestaltet. Auf diese Weise wird eine übermäßige Beschleunigung des Wassers im Bereich des Strahlzerlegers 3 vermieden, die andernfalls den Wasserstrahl schnell und hart austreten lassen könnte. In den hier dargestellten Strahlreglern 1, 10 wird also das Wasser zu einem homogenen, nicht-spritzenden und besonders weichen Wasserstrahl geformt, ohne dass deshalb das Wasser im Strahlreglergehäuse 2 zwangsläufig mit Umgebungsluft angereichert werden müsste.

Die Strahlregler gemäß den Fig. 1 bis 9 sind hier als laminarer, d.h. unbelüfteter Strahlregler ausgebildet, bei dem das durchströmende Wasser nicht mit Umgebungsluft angereichert und durchmischt wird. Da das hülsenförmige Strahlreglergehäuse 2 somit keine Belüftungsöffnungen benötigt, ist das Strahlreglergehäuse 2 an seinem Gehäuseumfang lochfrei ausgebildet.

In den Fig. 1 bis 9 ist gut erkennbar, dass die Strahlregler 1, 10 am Gehäuseaußenumfang ihres Strahlreglergehäuses 2 ein Außengewinde 21 aufweisen, mit dem das Strahlreglergehäuse 2 dieser Strahlregler 1, 10 in eine Innengewinde im Wasserauslauf einer hier nicht weiter gezeigten sanitären Auslaufarmatur lösbar einschraubbar ist.

Um Leckageströme zu vermeiden, die den Ringspalt zwischen dem Innenumfang des Wasserauslaufs der sanitären Auslaufarmatur einerseits und dem Gehäuseaußenumfang des Strahlreglergehäuses 2 andererseits passieren, können die Strahlregler 1, 10 gegenüber der sanitären Auslaufarmatur axial und zusätzlich oder stattdessen auch radial abgedichtet sein. Um das Strahlreglergehäuse 2 radial abzudichten, ist am Gehäuseaußenumfang des Strahlreglergehäuses 2 eine nutförmige Dichtring-Aufnahme 16 vorgesehen, die zwischen zwei gehäuseumfangsseitig angeordneten Ringflanschen 17, 18 gebildet ist. In diese Dichtring-Aufnahme 16, die vorzugsweise zwischen dem abströmseitigen Umfangsrand des Gehäuseaußenumfangs und einem am Gehäuseaußenumfang angeordneten Außengewinde 21 angeordnet ist, ist ein umlaufender Dichtring 19 eingelegt.

Soll das Strahlreglergehäuse 2 zusätzlich oder stattdessen gegenüber der Auslaufarmatur axial abgedichtet werden, kann dazu zwischen dem zuströmseitigen Stirnumfangsrand 20 des Strahlreglergehäuses 2 und einem benachbarten Ringabsatz im Wasserauslauf der sanitären Auslaufarmatur eine hier nicht weiter gezeigte Ringdichtung vorgesehen sein.

Die Strahlregler 1, 10 können mit dem am Gehäuseaußenumfang ihres Strahlreglergehäuses 2 angeordneten Außengewinde 21 in ein korrespondierendes Innengewinde im Wasserauslauf der sanitären Auslaufarmatur auch derart eingeschraubt werden, dass das Strahlreglergehäuse 2 weitestgehend und vorzugsweise praktisch vollständig vom Wasserauslauf umgrenzt ist und die abströmseitige Gehäusestirnseite des Strahlreglergehäuses 2 praktisch nicht oder allenfalls kaum über den benachbarten Stirnumfangsrand am Wasserauslauf der sanitären Auslaufarmatur übersteht.

In das Strahlreglergehäuse 2 der Strahlregler 1, 10 sind zumindest zwei und vorzugsweise vier Einsetzteile 5, 6, 7, 8 eingesetzt, die in Strömungsrichtung einander unmittelbar folgen. Die Einsetzteile 5, 6, 7, 8 der hier dargestellten Strahlregler 1, 10 weisen eine Gitterstruktur 9 auf, die durch zwei Scharen einander kreuzender und im rechten Winkel zueinander angeordneter Stege 12, 13 gebildet sind. Dabei sind die Gitterstrukturen 9 von zumindest zwei vorzugsweise benachbarten Einsetzteilen 5, 6, 7 beziehungsweise 8 im Winkel von vorzugsweise 45° zueinander angeordnet, derart, dass in der Flucht der Durchströmöffnungen 14 des zuströmseitigen Einsetzteiles 5, 6, oder 7 die Stege 12, 13 eines demgegenüber abströmseitig angeordneten Einsetzteiles 6, 7 oder 8 angeordnet sind.

Um einem Vandalismus vorzubeugen und um ein absichtliches oder unbeabsichtigtes Hochschieben der Einsetzteile 5, 6, 7, 8 im Strahlreglergehäuse 2 zu verhindern, ist die abströmseitige Stirnfläche der Strahlregler 1, 10 als Gitter- oder Netzstruktur 22 ausgebildet, die an das Strahlreglergehäuse 2 einstückig angeformt ist. Die vergleichsweise grobe Struktur der Einsetzteile 5, 6, 7, 8 und/oder der an der abströmseitigen Stirnfläche des Strahlreglers 1, 10 vorgesehenen Gitter- oder Netzstruktur 22 wirkt einer Verkalkung des Strahlreglers 1, 10 wirkungsvoll entgegen. Dabei sind die Stege 12, 13 beziehungsweise 22, 23, welche die Gitter- oder Netzstruktur 9, 22 an den Einsetzteilen 5, 6, 7, 8 oder an der abströmseitigen Stirnfläche der Strahlregler 1, 10 bilden, etwa in einer Ebene angeordnet. Bei den hier gezeigten Strahlreglern 1, 10 ist die die abströmseitige Stirnfläche der Strahlregler 1, 10 bildende Netzstruktur 22 durch radiale Stege 23 gebildet, die sich an Kreuzungsknoten 24 mit konzentrischen Stegen 25 kreuzen.

In den Fig. 1, 4, 5, 6 und 9 ist gut erkennbar, dass die Durchflusslöcher 4 des Strahlzerlegers 3 auf wenigstens einer Kreisbahn und vorzugsweise auf zumindest zwei konzentrischen Kreisbahnen angeordnet sind. Diese auf wenigstens einer Kreisbahn angeordneten Durchflusslöcher 4 umgrenzen eine zentrale lochfreie Prallfläche 26, die auf der zuströmseitigen Stirnfläche des Strahlzerlegers 3 angeordnet ist. Dabei ist zwischen den die Prallfläche 26 umgrenzenden Durchflusslöchern 4 und der zentralen Prallfläche 26 wenigstens eine umlaufende Ringwandung 27 vorgesehen, die an die zuströmseitige Stirnfläche des Strahlzerlegers 3 einstückig angeformt ist. Das den Strahlzerleger 3 anströmende Wasser wird somit im Bereich der Prallfläche 26 stark abgebremst und radial nach außen abgelenkt, bevor das Wasser dort in die Durchflusslöcher 4 einströmen kann. Durch die starke Verwirbelung und wiederholte Umlenkung des Wassers auf der Zuströmseite des Strahlzerlergers 3 wird eine besonders starke Entschleunigung des Wassers im Gehäuseinneren des Strahlreglergehäuses 2 erreicht.

Wie aus den Fig. 1 und 6 deutlich wird, ist der Außenumfang der Einsetzteile 5, 6, 7, 8 und auch des Strahlzerlegers 3 jeweils durch eine Ringwand 28 gebildet, wobei die benachbarten Bestandteile 3, 5, 6, 7, 8 des Strahlreglers 1, 10 mit ihren Ringwänden 28 aufeinanderliegend in das Strahlreglergehäuse 2 eingesetzt sind. Durch die Ringwände 28 der Einsetzteile 5, 6, 7, 8 und des Strahlzerlegers 3 werden diese Bestandteile der Strahlregler 1, 10 in einem definierten Abstand zueinander gehalten.

Damit sich im Wasser mitgerissene Schmutzpartikel oder auch Kalkablagerungen nicht im Inneren des Strahlreglers 1, 10 festsetzen und dessen Funktion beeinträchtigen können, ist auf der Zuströmseite der Strahlregler 1, 10 ein Vorsatz- oder Filtersieb 29 vorgesehen.

Bei den in den Fig. 1 bis 9 gezeigten Ausführungsbeispielen 1, 10 ist der abströmseitig angeordnete Strahlregler 10 mit dem Vorsatzsieb 29 und gegebenenfalls einem dazwischen angeordneten Durchflussmengenregler 30 - erforderlichenfalls über wenigstens einen Adapterring 40 - zu einer sanitären Einsetzeinheit vorzugsweise lösbar und insbesondere lösbar verrastbar verbunden. An der Prallfläche 26 des Strahlzerlegers 3 steht ein Stift 32 vor, der einstückig mit dem Strahlzerleger 3 verbunden ist. Der Stift 32 kann dabei soweit über die Zuströmseite des Strahlzerlegers 3 vorstehen, dass dieser Stift 32 den Durchflussmengenregler 30 oder das Vorsatzsieb 29 abstützt.

Der Durchflussmengenregler 30 soll das durch die Einsetzeinheit pro Zeiteinheit durchströmende Wasservolumen druckunabhängig auf einen festgelegten Maximalwert einregeln und begrenzen. Der Durchflussmengenregler 30 weist einen zentralen Regelkern 33 auf, der von einer Umfangswand 34 umgriffen ist, die zwischen sich und dem Regelkern 33 wenigstens einen Durchflussspalt 35 begrenzt. Der Durchflussmengenregler 30 hat wenigstens einen Drosselkörper 36 aus elastischem Material, der den Regelkern 33 umgreift. An der Umfangswand 34 oder - wie hier - am Regelkern 33 ist eine, aus einander abwechselnden Ausformungen und Einformungen gebildete Regelprofilierung 37 vorgesehen, die zwischen dem Drosselkörper 36 und der Regelprofilierung 37 einen Steuerspalt 38 begrenzt, der sich unter dem Druck des durchströmenden Wassers derart verändert, dass der Durchflussmengenregler 30 das pro Zeiteinheit durchströmende Wasservolumen druckunabhängig auf einen Maximalwert einregelt. Wie aus den Fig. 1 und 6 deutlich wird, sind der Strahlregler 1, 10, das Vorsatzsieb 29 und gegebenenfalls auch der Durchflussmengenregler 30 lösbar verrastbar.

Um die Orientierung der Gitterstrukturen 9 der Einsetzteile 5, 6, 7, 8 gegen ein unbeabsichtigtes Verdrehen zu sichern und um diese Orientierung dieser Gitterstrukturen 9 festzulegen, sind die Einsetzteile 5, 6, 7, 8 drehgesichert in das Strahlreglergehäuse eingesetzt. Dabei ist zwischen dem Gehäuseinnenumfang des Strahlreglergehäuses 2 einerseits und zumindest einem der Einsetzteile 5, 6, 7, 8 andererseits eine Drehsicherung vorgesehen. Diese Drehsicherung weist wenigstens eine am Gehäuseinnenumfang vorgesehene Einformung 31 auf, die mit einer komplementären Ausformung an den Ringwänden 28 der Einsetzteile 5, 6, 7, 8 zusammenwirkt.

### Bezugszeichenliste

- 1: Strahlregler (gemäß den Fig. 1 bis 5)
- 2: Strahlreglergehäuse
- 3: Strahlzerleger
- 4: Durchflussloch (im Strahlzerleger 3)
- 5: Einsetzteil
- 6: Einsetzteil
- 7: Einsetzteil
- 8: Einsetzteil
- 9: Gitterstruktur (der Einsetzteile 5, 6, 7, 8)
- 10: Strahlregler (gemäß den Fig. 6 bis 9)
- 11: Kreuzungsknoten (in den Einsetzteilen 5, 6, 7, 8)
- 12: Stege (der Gitterstruktur 9)
- 13: Stege (der Gitterstruktur 9)
- 14: Durchströmöffnungen (in den Einsetzteilen 5, 6, 7, 8)
- 16: Dichtring-Aufnahme
- 17: Ringflansch
- 18: Ringflansch
- 19: Dichtring
- 20: Stirnumfangsrand (der Strahlregler 1, 10)
- 21: Außengewinde
- 22: Netzstruktur
- 23: Stege (der Netzstruktur)
- 24: Kreuzungsknoten (der Netzstruktur 22)
- 25: Stege (der Netzstruktur 22)
- 26: Prallfläche
- 27: Ringwandung
- 28: Ringwand
- 29: Vorsatzsieb
- 30: Durchflussmengenregler
- 31: (am Gehäuseinnenumfang des Strahlreglergehäuses 2)
- 32: Stift
- 33: Regelkern
- 34: Umfangswand
- 35: Durchflussspalt
- 36: Drosselkörper
- 37: Regelprofilierung
- 38: Steuerspalt
- 39: Ausformung (an der Ringwand 28 der Einsetzteile 5, 6, 7, 8)
- 40: Adapterring

## Patentansprüche

1. Strahlregler (1, 10) mit einem, an einem sanitären Wasserauslauf montierbaren Strahlreglergehäuse (2), in dem ein Strahlzerleger (3) vorgesehen ist, der Durchflusslöcher (4) aufweist, die das durch das Strahlreglergehäuse (2) durchströmende Wasser in Einzelstrahlen aufteilen, sowie mit auf der Abströmseite des Strahlzerlegers angeordneten Einsetzteilen (5, 6, 7, 8), die (5, 6, 7, 8) jeweils eine Gitter- oder Netzstruktur (9) aus, einander kreuzenden Stegen (12, 13) aufweisen, welche Stege (12, 13) zwischen sich Durchströmöffnungen (14) umgrenzen, wobei der lichte Lochquerschnitt der im Strahlzerleger (3) vorgesehenen Durchflusslöcher (4) im Vergleich zum lichten Öffnungsquerschnitt der Durchströmöffnungen (14) wenigstens eines der Einsetzteile (5, 6, 7, 8) größer ist, **dadurch gekennzeichnet, dass** die Stege (12, 13) an Kreuzungsknoten (11) kreuzend angeordnet sind, und dass der lichte Lochquerschnitt der Durchflusslöcher (4) im Vergleich zum lichten Öffnungsquerschnitt der Durchströmöffnungen (14) mehr als 50 % größer ist.

2. Strahlregler nach Anspruch 1, **dadurch gekennzeichnet, dass** der lichte Lochquerschnitt der Durchflusslöcher (4) im Vergleich zum lichten Öffnungsquerschnitt der Durchströmöffnungen (14) mehr als doppelt so groß ist.

3. Strahlregler nach Anspruch 1 oder 2, **dadurch gekennzeichnet, dass** der Strahlregler (1, 10) als unbelüfteter Strahlregler ausgebildet ist, bei dem das durchströmende Wasser nicht mit Umgebungsluft angereichert und durchmischt wird, und dass das Strahlreglergehäuse (2) hülsenförmig und an seinem Gehäuseumfang lochfrei ausgestaltet ist.

4. Strahlregler nach einem der Ansprüche 1 bis 3, **dadurch gekennzeichnet, dass** der Strahlregler (1, 10) am Gehäuseaußenumfang seines Strahlreglergehäuses (2) ein Außengewinde (21) hat, mit welchem Außengewinde (21) das Strahlreglergehäuse (2) in ein Innengewinde im Wasserauslauf der sanitären Auslaufarmatur vorzugsweise lösbar einschraubbar ist.

5. Strahlregler nach einem der Ansprüche 1 bis 4, **dadurch gekennzeichnet, dass** das Strahlreglergehäuse (2) radial abgedichtet ist und dass am Gehäuseaußenumfang des Strahlreglergehäuses (2) eine nutförmige Dichtring-Aufnahme (16) für einen Dichtring (19) vorgesehen ist.

6. Strahlregler nach Anspruch 5, **dadurch gekennzeichnet, dass** die Dichtring-Aufnahme (16) zwischen dem abströmseitigen Umfangsrand des Gehäuseaußenumfangs des Strahlreglergehäuses (2) und dem Außengewinde (21) angeordnet ist.

7. Strahlregler nach einem der Ansprüche 1 bis 6, **dadurch gekennzeichnet, dass** das Strahlreglergehäuse (2) gegenüber der Auslaufarmatur axial abgedichtet ist und dass dazu zwischen dem zuströmseitigen Stirnumfangsrand (20) des Strahlreglergehäuses (2) und einem benachbarten Ringabsatz im Wasserauslauf der sanitären Auslaufarmatur eine Ringdichtung vorgesehen ist.

8. Strahlregler nach einem der Ansprüche 1 bis 7, **dadurch gekennzeichnet, dass** in das Strahlreglergehäuse (2) zumindest zwei und vorzugsweise vier Einsetzteile (5, 6, 7, 8) eingesetzt sind.

9. Strahlregler nach einem der Ansprüche 1 bis 8, **dadurch gekennzeichnet, dass** die Einsetzteile (5, 6, 7, 8) in Strömungsrichtung einander unmittelbar folgen.

10. Strahlregler nach einem der Ansprüche 1 bis 9, **dadurch gekennzeichnet, dass** die Gitterstruktur (9) von zumindest zwei der Einsetzteile (5, 6, 7, 8) durch zwei Scharen einander kreuzender und im Winkel zueinander, vorzugsweise im rechten Winkel zueinander angeordneter Stege (12, 13) gebildet sind.

11. Strahlregler nach einem der Ansprüche 1 bis 10, **dadurch gekennzeichnet, dass** die Gitterstrukturen (9) von zumindest zwei, vorzugsweise benachbarten Einsetzteilen (5, 6, 7, 8) im Winkel von insbesondere 45° zueinander angeordnet sind und dass in der Flucht der Durchströmöffnungen (14) des zuströmseitigen Einsetzteiles (5, 6, 7) die Stege (12, 13) eines demgegenüber abströmseitigen Einsetzteiles (6, 7, 8) angeordnet sind.

12. Strahlregler nach einem der Ansprüche 1 bis 11, **dadurch gekennzeichnet, dass** die abströmseitige Stirnfläche des Strahlreglers (1, 10) als Gitter- oder Netzstruktur (22) ausgebildet ist und dass diese Gitter- oder Netzstruktur (22) an das Strahlreglergehäuse (2) einstückig angeformt ist.

13. Strahlregler nach Anspruch 12, **dadurch gekennzeichnet, dass** die an das Strahlreglergehäuse (2) einstückig angeformte Netzstruktur (22) durch radiale Stege (23) gebildet ist, die (23) sich an Kreuzungsknoten (24) mit konzentrischen Stegen (25) kreuzen.

14. Strahlregler nach einem der Ansprüche 1 bis 13, **dadurch gekennzeichnet, dass** die Durchflusslöcher (4) des Strahlzerlegers (3) auf wenigstens einer Kreisbahn und vorzugsweise auf zumindest zwei konzentrischen Kreisbahnen angeordnet sind.

15. Strahlregler nach Anspruch 14, **dadurch gekennzeichnet, dass** die auf wenigstens einer Kreisbahn angeordneten Durchflusslöcher (4) eine zentrale lochfreie Prallfläche (26) umgrenzen, die (26) auf der zuströmseitigen Stirnfläche des Strahlzerlegers (3) angeordnet ist.

16. Strahlregler nach Anspruch 15, **dadurch gekennzeichnet, dass** zwischen den die Prallfläche (26) umgrenzenden Durchflusslöchern (4) und der zentralen Prallfläche (26) eine umlaufende Ringwandung (27) vorgesehen ist, die (27) an die zuströmseitige Stirnfläche des Strahlzerlegers (3) einstückig angeformt ist.

17. Strahlregler nach einem der Ansprüche 1 bis 16, **dadurch gekennzeichnet, dass** der Außenumfang der Einsetzteile (5, 6, 7, 8) und gegebenenfalls auch des Strahlzerlegers (3) jeweils durch eine Ringwand (28) gebildet ist und dass die benachbarten Bestandteile (3, 5, 6, 7, 8) des Strahlreglers (1, 10) mit ihren Ringwänden (28) aufeinanderliegend in das Strahlreglergehäuse (2) eingesetzt sind.

18. Strahlregler nach einem der Ansprüche 1 bis 17, **dadurch gekennzeichnet, dass** dem Strahlregler (10) eine Durchflussdrossel oder ein Durchflussmengenregler (30) zuströmseitig vorgeschaltet ist.

19. Strahlregler nach Anspruch 15 und 18, **dadurch gekennzeichnet, dass** das durch die Durchflussdrossel oder den Durchflussmengenregler (30) ausströmende Wasser auf die Prallfläche (26) abströmt.

20. Strahlregler nach einem der Ansprüche 15 bis 19, **dadurch gekennzeichnet, dass** über die Prallfläche (26) ein Stift (32) vorsteht, der (32) vorzugsweise einstückig mit dem Strahlzerleger (3) verbunden ist.

21. Strahlregler nach einem der Ansprüche 1 bis 20, **dadurch gekennzeichnet, dass** dem Strahlregler (1, 10) ein Vorsatzsieb (29) zuströmseitig vorgeschaltet ist.

22. Strahlregler nach Anspruch 18 und 21, **dadurch gekennzeichnet,**
**dass** die Drossel oder der Durchflussmengenregler (30) zwischen dem Vorsatzsieb (29) und dem Strahlregler (10) angeordnet ist.

23. Strahlregler nach Anspruch 22, **dadurch gekennzeichnet, dass** der Strahlregler (1, 10), das Vorsatzsieb (29) und/oder die Drossel beziehungsweise der Durchflussmengenregler (30) zu einer sanitären Einsetzeinheit lösbar miteinander verbindbar, vorzugsweise lösbar miteinander verrastbar sind.

24. Strahlregler nach Anspruch 20 und einem der Ansprüche 21 bis 23, **dadurch gekennzeichnet, dass** der Stift (32) das Vorsatzsieb (29), die Drossel oder den Durchflussmengenregler (30) abstützt.

25. Strahlregler nach einem der Ansprüche 18 bis 24, **dadurch gekennzeichnet, dass** die Drossel oder der Durchflussmengenregler (30) einen zentralen Drossel- oder Regelkern (33) aufweisen, und dass der Drossel- oder Regelkern (33) von einer Umfangswand (34) umgriffen ist, die (34) zwischen sich und dem Drossel- oder Regelkern (33) wenigstens einen Durchflussspalt (35) begrenzt.

26. Strahlregler nach einem der Ansprüche 18 bis 25, **dadurch gekennzeichnet, dass** der Durchflussmengenregler (30) einen Drosselkörper (36) aus elastischem Material hat, der den Regelkern (33) umgreift, dass am Regelkern (33) oder an der Umfangswand (34) eine aus einander abwechselnden Ausformungen und Einformungen gebildete Regelprofilierung (37) vorgesehen ist und dass zwischen dem Drosselkörper (36) und der Regelprofilierung (37) ein Steuerspalt (38) vorgesehen ist, der sich unter dem Druck des durchströmenden Wassers derart verändert, dass der Durchflussmengenregler (30) das pro Zeiteinheit durchströmende Wasservolumen druckunabhängig auf einen Maximalwert einregelt.

27. Strahlregler nach einem der Ansprüche 1 bis 26, **dadurch gekennzeichnet, dass** zumindest zwei benachbarte Einsetzteile (5, 6, 7, 8) drehgesichert in das Strahlreglergehäuse (2) eingesetzt sind.

28. Strahlregler nach Anspruch 27, **dadurch gekennzeichnet, dass** zwischen dem Gehäuseinnenumfang des Strahlreglergehäuses (2) einerseits und den wenigstens zwei benachbarten Einsetzteilen (5, 6, 7, 8) andererseits eine Drehsicherung vorgesehen ist.

29. Strahlregler nach Anspruch 28, **dadurch gekennzeichnet, dass** die Drehsicherung wenigstens eine am Gehäuseinnenumfang vorgesehene Aus- oder Einformung (31) hat, die (31) mit einer Ein- oder Ausformung (39) an zumindest einem Einsetzteil (5, 6, 7, 8) und insbesondere an dessen Ringwand (28) zusammenwirkt.

30. Strahlregler nach einem der Ansprüche 1 bis 29, **dadurch gekennzeichnet, dass** die die Gitter- oder Netzstruktur (9) wenigstens eines Einsetzteiles (5, 6, 7, 8) bildenden und einander an Kreuzungsknoten (11) kreuzenden Stege (12, 13) etwa in einer Ebene angeordnet sind.

## Claims

1. Jet regulator (1, 10) having a jet regulator housing (2) which can be mounted on a sanitary water outlet, in which jet regulator housing there is provided a jet splitter (3) which has throughflow holes (4) which divide up the water flowing through the jet regulator housing (2) into individual jets, and having insert parts (5, 6, 7, 8) arranged on the outflow side of the jet splitter, which (5, 6, 7, 8) each have a grid or mesh structure (9) composed of webs (12, 13) which intersect one another, which webs (12, 13) between them border throughflow openings (14), wherein the clear hole cross section of the throughflow holes (4) provided in the jet splitter (3) is greater than the clear opening cross section of the throughflow openings (14) of at least one of the insert parts (5, 6, 7, 8), **characterized in that** the webs (12, 13) are arranged so as to intersect at intersection nodes (11), and **in that** the clear hole cross section of the throughflow holes (4) is more than 50% greater than the clear opening cross section of the throughflow openings (14) .

2. Jet regulator according to Claim 1, **characterized in that** the clear hole cross section of the throughflow holes (4) is more than twice as large as the clear opening cross section of the throughflow openings (14).

3. Jet regulator according to Claim 1 or 2, **characterized in that** the jet regulator (1, 10) is in the form of an unventilated jet regulator, in the case of which the water flowing through is not enriched and mixed with ambient air, and **in that** the jet regulator housing (2) is sleeve-shaped and formed without holes at its housing circumference.

4. Jet regulator according to one of Claims 1 to 3, **characterized in that** the jet regulator (1, 10) has an external thread (21) on the housing outer circumference of its jet regulator housing (2), by way of which external thread (21) the jet regulator housing (2) can be screwed, preferably releasably, into an internal thread in the water outlet of the sanitary outlet fitting.

5. Jet regulator according to one of Claims 1 to 4, **characterized in that** the jet regulator housing (2) is radially sealed off and **in that** a groove-like sealing ring receptacle (16) for a sealing ring (19) is provided on the housing outer circumference of the jet regulator housing (2).

6. Jet regulator according to Claim 5, **characterized in that** the sealing ring receptacle (16) is arranged between the outflow-side circumferential edge of the housing outer circumference of the jet regulator housing (2) and the external thread (21).

7. Jet regulator according to one of Claims 1 to 6, **characterized in that** the jet regulator housing (2) is axially sealed off with respect to the outlet fitting, and **in that**, for this purpose, a ring-shaped seal is provided between the inflow-side face circumferential edge (20) of the jet regulator housing (2) and an adjacent ring-shaped shoulder in the water outlet of the sanitary outlet fitting.

8. Jet regulator according to one of Claims 1 to 7, **characterized in that** at least two and preferably four insert parts (5, 6, 7, 8) are inserted into the jet regulator housing (2).

9. Jet regulator according to one of Claims 1 to 8, **characterized in that** the insert parts (5, 6, 7, 8) are arranged in direct succession in the flow direction.

10. Jet regulator according to one of Claims 1 to 9, **characterized in that** the grid structures (9) of at least two of the insert parts (5, 6, 7, 8) are formed by two sets of webs (12, 13) which intersect one another and which are arranged at an angle with respect to one another, preferably at right angles with respect to one another.

11. Jet regulator according to one of Claims 1 to 10, **characterized in that** the grid structures (9) of at least two preferably adjacent insert parts (5, 6, 7, 8) are arranged at an angle of in particular 45° with respect to one another, and **in that** the throughflow openings (14) of the inflow-side insert part (5, 6, 7) are arranged in alignment with the webs (12, 13) of an insert part (6, 7, 8) arranged downstream thereof.

12. Jet regulator according to one of Claims 1 to 11, **characterized in that** the outflow-side face surface of the jet regulator (1, 10) is in the form of a grid or mesh structure (22), and **in that** said grid or mesh structure (22) is formed integrally on the jet regulator housing (2).

13. Jet regulator according to Claim 12, **characterized in that** the mesh structure (22) formed integrally on the jet regulator housing (2) is formed by radial webs (23) which (23) intersect concentric webs (25) at intersection nodes (24).

14. Jet regulator according to one of Claims 1 to 13, **characterized in that** the throughflow holes (4) of the jet splitter (3) are arranged on at least one circular path, and preferably on at least two concentric circular paths.

15. Jet regulator according to Claim 14, **characterized in that** the throughflow holes (4) arranged on at least one circular path border a central impingement surface (26) without holes, which (26) is arranged on the inflow-side face surface of the jet splitter (3) .

16. Jet regulator according to Claim 15, **characterized in that** an encircling ring-shaped wall (27) is provided between the throughflow holes (4), which border the impingement surface (26), and the central impingement surface (26), which (27) is formed integrally on the inflow-side face surface of the jet splitter (3).

17. Jet regulator according to one of Claims 1 to 16, **characterized in that** the outer circumference of the insert parts (5, 6, 7, 8) and possibly also of the jet splitter (3) is formed in each case by a ring-shaped wall (28), and **in that** the adjacent constituent parts (3, 5, 6, 7, 8) of the jet regulator (1, 10) are inserted into the jet regulator housing (2) such that their ring-shaped walls (28) lie one on top of the other.

18. Jet regulator according to one of Claims 1 to 17, **characterized in that** a throughflow throttle or a throughflow-rate regulator (30) is positioned upstream of the jet regulator (10) at the inflow side.

19. Jet regulator according to Claim 15 and 18, **characterized in that** the water flowing out through the throughflow throttle or through the throughflow-rate regulator (30) flows out onto the impingement surface (26).

20. Jet regulator according to one of Claims 15 to 19, **characterized in that** a pin (32) projects above the impingement surface (26), which (32) is preferably integrally connected to the jet splitter (3).

21. Jet regulator according to one of Claims 1 to 20, **characterized in that** an upstream screen (29) is positioned upstream of the jet regulator (1, 10) at the inflow side.

22. Jet regulator according to Claim 18 and 21, **characterized in that** the throttle or the throughflow-rate regulator (30) is arranged between the upstream screen (29) and the jet regulator (10).

23. Jet regulator according to Claim 22, **characterized in that** the jet regulator (1, 10), the upstream screen (29) and/or the throttle or the throughflow-rate regulator (30) are detachably connectable to one another, preferably detachably connectable to one another by detent action, to form a sanitary insert unit.

24. Jet regulator according to Claim 20 and one of Claims 21 to 23, **characterized in that** the pin (32) supports the upstream screen (29), the throttle or the throughflow-rate regulator (30).

25. Jet regulator according to one of Claims 18 to 24, **characterized in that** the throttle or the throughflow-rate regulator (30) has a central throttling or regulating core (33), and **in that** the throttling or regulating core (33) is engaged around by a circumferential wall (34), which (34) delimits at least one throughflow gap (35) between itself and the throttling or regulating core (33).

26. Jet regulator according to one of Claims 18 to 25, **characterized in that** the throughflow-rate regulator (30) has a throttling body (36) composed of elastic material, which throttling body engages around the regulating core (33), **in that** a regulating profiling (37) is provided on the regulating core (33) or on the circumferential wall (34), which regulating profiling is formed from protuberances and recesses which alternate with one another, and **in that**, between the throttling body (36) and the regulating profiling (37), there is provided a control gap (38) which, under the pressure of the water flowing through, changes such that the throughflow-rate regulator (30) regulates the water volume flowing through per unit of time to a maximum value regardless of the pressure.

27. Jet regulator according to one of Claims 1 to 26, **characterized in that** at least two adjacent insert parts (5, 6, 7, 8) are inserted in a rotationally secured manner into the jet regulator housing (2).

28. Jet regulator according to Claim 27, **characterized in that** a rotational securing means is provided between the housing inner circumference of the jet regulator housing (2), at one side, and the at least two adjacent insert parts (5, 6, 7, 8), at the other side.

29. Jet regulator according to Claim 28, **characterized in that** the rotational securing means has at least one protuberance or recess (31) provided on the housing inner circumference, which (31) interacts with a recess or protuberance (39) on at least one insert part (5, 6, 7, 8) and in particular on the ring-shaped wall (28) thereof.

30. Jet regulator according to one of Claims 1 to 29, **characterized in that** the webs (12, 13) which form the grid or mesh structure (9) of at least one insert part (5, 6, 7, 8) and which intersect one another at intersection nodes (11) are arranged approximately in a plane.

## Revendications

1. Régulateur de jet (1, 10) avec un boîtier de régulateur de jet (2) à monter sur une sortie d'eau sanitaire, dans lequel il est prévu un diviseur de jet (3) qui présente des trous de passage (4) qui divisent l'eau s'écoulant à travers le boîtier de régulateur de jet (2) en jets individuels, ainsi qu'avec des pièces d'insertion (5, 6, 7, 8) disposées sur le côté aval du diviseur de jet, qui (5, 6, 7, 8) présentent respectivement une structure de grille ou de filet (9) composée de nervures (12, 13) qui se croisent, nervures (12, 13) qui limitent entre elles des ouvertures d'écoulement (14), dans lequel la section transversale de trou libre des trous de passage (4) prévus dans le diviseur de jet (3) est plus grande par rapport à la section transversale d'ouverture libre des ouvertures d'écoulement (14) d'au moins une des pièces d'insertion (5, 6, 7, 8), **caractérisé en ce que** les nervures (12, 13) se croisent en des noeuds de croisement (11), et **en ce que** la section transversale de trou libre des trous de passage (4) est plus grande de plus de 50 % par comparaison avec la section transversale d'ouverture libre des ouvertures d'écoulement (14).

2. Régulateur de jet selon la revendication 1, **caractérisé en ce que** la section transversale de trou libre des trous de passage (4) est plus de deux fois plus grande par rapport à la section transversale d'ouverture libre des ouvertures d'écoulement (14).

3. Régulateur de jet selon une revendication 1 ou 2, **caractérisé en ce que** le régulateur de jet (1, 10) est un régulateur de jet non aéré, dans lequel l'eau qui le traverse n'est pas enrichie et mélangée avec de l'air ambiant et **en ce que** le boîtier de régulateur de jet (2) est réalisé en forme de douille et est dépourvu de trous à sa périphérie de boîtier.

4. Régulateur de jet selon l'une quelconque des revendications 1 à 3, **caractérisé en ce que** le régulateur de jet (1, 10) comporte, à la périphérie de boîtier de son boîtier de régulateur de jet (2), un filet extérieur (21), filet extérieur (21) avec lequel le boîtier de régulateur de jet (2) peut être vissé de préférence de façon démontable dans un filet intérieur dans la sortie d'eau de la robinetterie sanitaire.

5. Régulateur de jet selon l'une quelconque des revendications 1 à 4, **caractérisé en ce que** le boîtier de régulateur de jet (2) est étanche radialement et **en ce qu'**il est prévu à la périphérie extérieure de boîtier du boîtier de régulateur de jet (2) un logement d'anneau d'étanchéité en forme de rainure (16) pour un anneau d'étanchéité (19).

6. Régulateur de jet selon la revendication 5, **caractérisé en ce que** le logement d'anneau d'étanchéité (16) est disposé entre le bord périphérique côté aval de la périphérie extérieure de boîtier du boîtier de régulateur de jet (2) et le filet extérieur (21).

7. Régulateur de jet selon l'une quelconque des revendications 1 à 6, **caractérisé en ce que** le boîtier de régulateur de jet (2) est étanche axialement par rapport à la robinetterie et **en ce qu'**il est à cet effet prévu un joint d'étanchéité annulaire entre le bord périphérique frontal côté amont du boîtier de régulateur de jet (2) et un épaulement annulaire voisin dans la sortie d'eau de la robinetterie sanitaire.

8. Régulateur de jet selon l'une quelconque des revendications 1 à 7, **caractérisé en ce qu'**au moins deux et de préférence quatre pièces d'insertion (5, 6, 7, 8) sont insérées dans le boîtier de régulateur de jet (2).

9. Régulateur de jet selon l'une quelconque des revendications 1 à 8, **caractérisé en ce que** les pièces d'insertion (5, 6, 7, 8) se suivent directement dans la direction d'écoulement.

10. Régulateur de jet selon l'une quelconque des revendications 1 à 9, **caractérisé en ce que** la structure de grille (9) d'au moins deux des pièces d'insertion (5, 6, 7, 8) est formée par deux faisceaux de nervures (12, 13) se croisant mutuellement et disposés sous un angle, de préférence sous un angle droit, l'un par rapport à l'autre.

11. Régulateur de jet selon l'une quelconque des revendications 1 à 10, **caractérisé en ce que** les structures de grille (9) d'au moins deux pièces d'insertion (5, 6, 7, 8), de préférence voisines, sont disposées sous un angle en particulier de 45° l'une par rapport à l'autre et **en ce que** les nervures (12, 13) d'une pièce d'insertion côté aval (6, 7, 8) sont disposées dans l'alignement des ouvertures d'écoulement (14) de la pièce d'insertion opposée à celle-là côté amont (5, 6, 7).

12. Régulateur de jet selon l'une quelconque des revendications 1 à 11, **caractérisé en ce que** la face frontale côté aval du régulateur de débit (1, 10) est formée comme une structure de grille ou de filet (22) et **en ce que** cette structure de grille ou de filet (22) est façonnée en une seule pièce sur le boîtier de régulateur de jet (2).

13. Régulateur de jet selon la revendication 12, **caractérisé en ce que** la structure de filet (22) façonnée en une seule pièce sur le boîtier de régulateur de jet (2) est formée par des nervures radiales (23), qui (23) se croisent en des noeuds de croisement (24) avec des nervures concentriques (25).

14. Régulateur de jet selon l'une quelconque des revendications 1 à 13, **caractérisé en ce que** les trous de passage (4) du diviseur de jet (3) sont disposés sur au moins un cercle et, de préférence, sur au moins deux cercles concentriques.

15. Régulateur de jet selon la revendication 14, **caractérisé en ce que** les trous de passage (4) disposés sur au moins un cercle délimitent une face d'impact centrale sans trous (26), qui (26) est disposée sur la face frontale côté amont du diviseur de jet (3).

16. Régulateur de jet selon la revendication 15, **caractérisé en ce qu'**il est prévu entre les trous de passage (4) délimitant la face d'impact (26) et la face d'impact centrale (26) une paroi annulaire périphérique (27), qui (27) est façonnée en une seule pièce sur la face frontale côté amont du diviseur de jet (3).

17. Régulateur de jet selon l'une quelconque des revendications 1 à 16, **caractérisé en ce que** la périphérie extérieure des pièces d'insertion (5, 6, 7, 8) et éventuellement aussi du diviseur de jet (3) est formée respectivement par une paroi annulaire (28) et **en ce que** les composants voisins (3, 5, 6, 7, 8) du régulateur de jet (1, 10) sont introduits dans le boîtier de régulateur de jet (2) en superposition par leurs parois annulaires (28).

18. Régulateur de jet selon l'une quelconque des revendications 1 à 17, **caractérisé en ce qu'**un étranglement de flux ou un régulateur de débit (30) est disposé côté amont avant le régulateur de jet (10).

19. Régulateur de jet selon une revendication 15 et 18, **caractérisé en ce que** l'eau sortant à travers l'étranglement de flux ou le régulateur de débit (30) arrive sur la face d'impact (26).

20. Régulateur de jet selon l'une quelconque des revendications 15 à 19, **caractérisé en ce qu'**une tige (32), qui (32) est assemblée de préférence en une seule pièce au diviseur de jet (3), est saillante au-dessus de la face d'impact (26).

21. Régulateur de jet selon l'une quelconque des revendications 1 à 20, **caractérisé en ce qu'**un tamis d'entrée (29) est monté côté amont avant le régulateur de jet (1, 10).

22. Régulateur de jet selon la revendication 18 et 21, **caractérisé en ce que** l'étranglement ou le régulateur de débit (30) est disposé entre le tamis d'entrée (29) et le régulateur de jet (10).

23. Régulateur de jet selon la revendication 22, **caractérisé en ce que** le régulateur de jet (1, 10), le tamis d'entrée (29) et/ou l'étranglement ou le régulateur de débit (30) peuvent être assemblés l'un à l'autre de façon séparable, de préférence peuvent être encliquetés l'un à l'autre de façon séparable, en une unité d'insertion sanitaire.

24. Régulateur de jet selon la revendication 20 et l'une quelconque des revendications 21 à 23, **caractérisé en ce que** la tige (23) supporte le tamis d'entrée (29), l'étranglement ou le régulateur de débit (30).

25. Régulateur de jet selon l'une quelconque des revendications 18 à 24, **caractérisé en ce que** l'étranglement ou le régulateur de débit (30) présente un noyau central d'étranglement ou de réglage (33) et **en ce que** le noyau d'étranglement ou de réglage (33) est entouré par une paroi périphérique (34), qui (34) limite au moins une fente de passage (35) entre elle-même et le noyau d'étranglement ou de réglage (33).

26. Régulateur de jet selon l'une quelconque des revendications 18 à 25, **caractérisé en ce que** le régulateur de débit (30) comporte une tête d'étranglement (36) en une matière élastique, qui entoure le noyau de réglage (33), **en ce qu'**il est prévu sur le noyau de réglage (33) ou sur la paroi périphérique (34) un profilage de réglage (37) formé de renflements et de creux alternant les uns avec les autres et **en ce qu'**il est prévu entre le corps d'étranglement (36) et le profilage de réglage (37) une fente de commande (38) qui se modifie sous la pression de l'eau qui la traverse, de telle manière que le régulateur de débit (30) régule à une valeur maximale indépendamment de la pression le volume d'eau qui le traverse par unité de temps.

27. Régulateur de jet selon l'une quelconque des revendications 1 à 26, **caractérisé en ce qu'**au moins deux pièces d'insertion voisines (5, 6, 7, 8) sont insérées de façon calée en rotation dans le boîtier de régulateur de jet (2).

28. Régulateur de jet selon la revendication 27, **caractérisé en ce qu'**il est prévu un blocage de rotation entre la périphérie intérieure de boîtier du boîtier de régulateur de jet (2) d'une part et lesdites au moins deux pièces d'insertion voisines (5, 6, 7, 8) d'autre part.

29. Régulateur de jet selon la revendication 28, **caractérisé en ce que** le blocage de rotation comporte au moins un renflement ou un creux (31) prévu sur la périphérie intérieure de boîtier, qui (31) coopère avec un creux ou un renflement (39) sur au moins une pièce d'insertion (5, 6, 7, 8) et, en particulier, sur sa paroi annulaire (28).

30. Régulateur de jet selon l'une quelconque des revendications 1 à 29, **caractérisé en ce que** les nervures (12, 13) formant la structure de grille ou de filet (9) d'au moins une pièce d'insertion (5, 6, 7, 8) et se croisant mutuellement à des noeuds de croisement (11) sont disposées sensiblement dans un plan.
